# FASCICULE DE BREVET EUROPEEN

(11) **EP 1 428 922 B1**
(45) Date de publication et mention de la délivrance du brevet: **10.05.2006**
(21) Numéro de dépôt: 03104666.7
(22) Date de dépôt: 12.12.2003
(51) Int. Cl.: D06B 3/02

(54) **Procédé de traitement de fibres végétales naturelles, animales ou plumes**
Verfahren zur Behandlung von pflanzlichen oder tierischen Fasern oder Federn
Process for the treatment of plant or animal fibres or feathers

(30) Priorité: 12.12.2002 FR 0216240
(43) Date de publication de la demande: 16.06.2004
(73) Titulaire: Sarl Valanga, 24750 Boulazac (FR)
(72) Inventeur: DI LEONE, Salvatore, 24000, PERIGUEUX (FR); DE VRIESE, Gérard, 83270, SAINT CYR SUR MER (FR)
(74) Mandataire: Ravina, Bernard

(56) Documents cités:
- DE-C- 4 425 472
- GB-A- 1 113 831
- GB-A- 1 202 556
- US-A- 3 332 258
- US-A- 4 885 814

## Description

La présente invention est du domaine du traitement de la fibre naturelle, telle que de coton, de lin, de chanvre ou analogue ou de fibres d'origines animales : telles que laines, poils ou plumes. Elle a pour objet un procédé de traitement de telles fibres naturelles, en vue notamment de la fabrication d'un produit d'isolation pour le bâtiment.

On connaît dans le domaine du bâtiment l'utilisation d'un produit isolant à base de fibres naturelles. Par exemple, il est connu d'appliquer par projection sur une surface un produit associant un liant et de telles fibres, ou encore de fabriquer des panneaux isolant comportant au moins une couche de ces fibres, ou des fibres synthétiques.

Un problème général posé réside dans le traitement des fibres en vue de l'obtention de tels produits isolants. Notamment, il est nécessaire de conférer aux fibres une consistance adéquate, ainsi que des qualités ignifuges et anti-parasitaires. On relèvera à ce stade de la description qu'il est connu de conditionner les fibres en balles après leur traitement, en vue de leur utilisation ultérieure. Plus particulièrement, il est connu de traiter les fibres d'une part aux sels de bore ou de tout autre métalloïde ou sels équivalents et/ou aux sels d'ammonium ou tous sels équivalents avec un radical MH₄, pour leur conférer un caractère ignifuge, et d'autre part à l'acide carbonique pour leur conférer un caractère anti-parasitaire, fongicide et insecticide notamment.

Les procédés connus de l'art antérieur sont habituellement longs à mettre en oeuvre, c'est à dire de l'ordre de 24h pour un traitement de 300kg de fibres. Les facteurs d'accroissement de la durée de traitement résident notamment dans le traitement physico-chimique des fibres par bain. Par ailleurs, se pose le problème de l'acheminement des fibres d'un poste de traitement à un autre, et plus particulièrement d'un aménagement en chaîne continue du traitement des fibres, depuis une masse brute de fibres jusqu'à leur conditionnement en balle.

Se pose donc un problème à résoudre, qui réside dans l'organisation d'un procédé de fabrication permettant d'effectuer en chaîne continue et en un temps le plus faible possible, les différentes opérations de traitement des fibres.

Il en découle qu'une difficulté à surmonter pour résoudre ce problème est de concilier entre elles les différentes étapes de traitement des fibres, à partir de compromis intuitifs entre les moyens mis en oeuvre et les résultats obtenus, tant spécifiquement pour chacune de ces étapes que globalement depuis le traitement des fibres à l'état de masse brute jusqu'à leur conditionnement en balle.

L'état de la technique la plus proche est constituée par le brevet US 3,332,258 gui décrit un appareil pour laver des produits textiles tels que de la laine ou des fibres.

Ce brevet décrit une installation comprenant une pluralité de tambour contenant un liquide de lavage et de rinçage dans lequel le produit à laver circule au moyen d'un tapis convoyeur qui passe d'un tambour à l'autre.

Dans chaque tambour est monté un organe de brassage des produits avec un dispositif d'évacuation vers l'extérieur du tambour du liquide excédentaire et des impuretés.

Le but de la présente invention est donc de proposer un procédé de traitement en chaîne continue de fibres végétales naturelles, telles que de coton, de lin, de chanvre ou analogues ou de fibres animales ou de plumes, en vue de leur utilisation pour l'isolation des bâtiments, qui offre un compromis entre les différentes contraintes susvisées. Plus particulièrement, il est visé par la présente invention de réduire le temps nécessaire pour la mise en oeuvre d'un tel procédé, notamment en ce qui concerne les opérations de lavage et de traitement physico-chimique des fibres, et en ce qui concerne le temps écoulé entre les traitements physico-chimiques des fibres et leur conditionnement en balles. Il est encore plus particulièrement visé par la présente invention de proposer un tel procédé dans lequel les opérations de transfert des fibres d'un poste à un autre sont simplifiées.

Le procédé de l'invention comprend dans sa généralité notamment les étapes successives consistant dans:
a) un premier traitement mécanique des fibres pour leur aération,
b) un traitement de lavage des fibres à l'eau oxygénée notamment,
c) des traitements physico-chimiques des fibres par des liquides traitants. Ces traitements physico-chimiques consistent notamment à mouiller les fibres par les liquides traitants. Ces liquides traitants comprennent dans des opérations spécifiques de mouillage, d'une part des sels minéraux ou analogues, tels que sels de bore ou d'ammonium ou tous autres sels équivalents, en vue de leur conférer des qualités ignifuges, et d'autre part avec des acides ou analogues, acide carbonique notamment, en vue de leur conférer des qualités anti-parasitaires,
d) d'un deuxième traitement mécanique des fibres pour leur conditionnement en balle.

Le procédé de l'invention est principalement reconnaissable en ce qu'il consiste à faire circuler les fibres dans un tunnel de traitement liquide des fibres. Des postes étagés de traitement respectif des fibres par un liquide contenant un agent traitant spécifique sont aménagés à l'intérieur de ce tunnel de traitement. Chaque poste met en oeuvre une capacité de réception des fibres et de l'agent traitant correspondant, cette capacité étant montée tournante sur elle-même en vue de l'application du traitement par brassage oscillant des fibres mouillées par le liquide traitant. Chaque capacité est sélectivement communicante avec la capacité tournante d'un poste voisin, pour le transfert des fibres de l'un à l'autre des postes de traitement étagés du tunnel de traitement.

Suivant une variante, chaque capacité, au moins l'une d'entre elle, peut-être rotative de manière continue ou discontinue, on peut coupler un mouvement rotatif et un mouvement oscillant. L'intérêt du mouvement rotatif est que la matière retombe sur elle-même, lorsqu'elle est en haut de la capacité qui peut-être un cylindre, ce qui produit un effet de battage qui rend l'imprégnation de la matière par les produits plus importante et plus rapide. Les capacités rotatives et ou oscillantes peuvent être pour au moins l'une d'entre elles constitué d'une machine à laver industrielle ou d'un mélangeur malaxeur du type bétonnière à axe inclinable pour le déchargement.
Dans le cas de capacités oscillantes on réalise un trempage.
Dans le cas de capacités rotatives et oscillantes, on réalise un battage et un trempage.

Ces dispositions sont telles que les différentes opérations de traitement liquide des fibres sont exécutées par brassage de ces dernières mouillées par le liquide traitant. Par ailleurs, le transfert des fibres d'un poste de traitement à un autre du tunnel de traitement, est exécuté en continu à l'issu de chacun des traitements, par déversement des fibres de l'une à l'autre des capacités.

On relèvera que les postes de traitement liquide du tunnel de traitement sont par exemple l'un quelconque au moins, de préférence dans l'ordre successif, d'un poste de lavage, d'un poste de traitement ignifuge, d'un poste de traitement anti-parasitaire, fongicide et/ou insecticide notamment, d'un poste de traitement parfumant, d'un poste de traitement imperméabilisant, et d'un poste de traitement de marquage par l'incorporation aux fibres d'un agent traceur.

Il est également prévu notamment pour le traitement de fibres d'origines animales un poste de traitement anti-parasitaire et ou anti-mites et ou anti-acariens.

Dans le cas du traitement des plumes et duvets qui sont en principe hydrophobes (plumes de canard et d'oies) le traitement peut se faire par fixation et non par absorption. Il est possible de prévoir des système de projection de produits de traitement avec ou sans adjonction de produits mouillants dans au moins une des capacités.

De préférence et en association avec les dispositions susvisées, le procédé proposé par l'invention comprend en outre les étapes consistant, en sortie du tunnel de traitement, à extraire les liquides hors des fibres. Cette extraction est préférentiellement effectuée par une première opération mécanique de tassage ou d'essorage, ou par vide d'air ou analogue des fibres et une deuxième opération de séchage des fibres à l'air chaud par leur passage à travers un séchoir. Puis, dans une étape suivante, les fibres circulent dans une effilocheuse préalablement à leur conditionnement, en balle notamment.

Selon une première variante, l'opération de tassage des fibres est effectuée au moyen d'une essoreuse rotative à vitesse variable. On relèvera que cette essoreuse est avantageusement en communication sélective avec la capacité tournante du poste terminal du tunnel de traitement.

Selon une deuxième variante, l'opération d'essorage des fibres est effectuée au moyen d'une presse à membrane, comprenant une cuve de réception des fibres agencée en corps de piston. A l'instar des dispositions de la variante précédente, cette cuve est avantageusement en communication sélective avec la capacité tournante du poste terminal du tunnel de traitement. On relèvera que cette variante est préférée par rapport à la précédente, d'une part pour éviter la formation de bourre de fibres par leur passage à l'intérieur de l'essoreuse, et d'autre part par la facilité offerte de transfert des fibres en sortie du poste d'extraction des liquides, les masses de fibres à acheminer en sortie de la presse à membrane étant notamment conformées en galettes.

De préférence, un poste de stockage, formé d'un silo notamment, est interposé entre le séchoir et l'effilocheuse, en sortie duquel poste de stockage est disposée cette dernière.

Selon une forme avantageuse de réalisation de la capacité de chacun des postes de traitement du tunnel de traitement, celle-ci comprend au moins une bouche d'admission et/ou d'évacuation des fibres. On comprendra que selon diverses variantes, ces bouches peuvent être distinctes ou confondues. La capacité est en outre équipée de moyens d'admission et d'évacuation des liquides traitants, à travers notamment des ajours qu'elle comporte. A partir d'un tel agencement avantageux des capacités, le procédé de l'invention comprend les opérations spécifiques consistant, en chacun des postes de traitement du tunnel de traitement, successivement à :
*) orienter la capacité par pivotement sur elle-même pour recevoir les fibres par déversement à travers la bouche d'admission,
*) faire balancer ou osciller sur elle-même la capacité pour le brassage des fibres, au moins postérieurement, sinon aussi simultanément à l'introduction des liquides traitants,
*) de préférence vidanger la capacité en fin de traitement préalablement à son orientation par retournement sur elle-même jusqu'à disposition de la bouche d'évacuation au-dessus de la bouche d'admission de la capacité du poste voisin, en vue du déversement des fibres à l'intérieur de cette dernière.

Les dispositions de l'invention permettent notamment d'appliquer aux fibres une durée de traitement à l'intérieur de chaque poste de traitement du tunnel de traitement, de l'ordre compris entre 2mn et 10mn à une température du liquide de traitement de l'ordre compris entre 30°C et 60°C.

On relèvera que selon une forme préférée de mise en oeuvre du procédé de l'invention, les acheminements des fibres entre le premier poste de traitement mécanique des fibres pour leur aération, par leur passage à travers une première effilocheuse par exemple, vers le tunnel de traitement, puis vers le poste de séchage, puis vers le poste de stockage, puis vers le poste de conditionnement, sont respectivement effectués au moyen de tapis transporteurs. De tels moyens de transfert des fibres d'un poste à un autre présentent l'avantage de permettre leur acheminement spontané à l'issu de leur passage à chacun de ces postes, sans nécessiter de manipulation particulière.

L'opération de séchage peut s'effectuer par des séchoirs industriels ventilés à chargement automatique, ce qui permet d'obtenir une capacité de production de l'ordre de plusieurs tonnes par jour.

La présente invention sera mieux comprise, et des détails en relevant apparaîtront, à la description qui va en être faite d'une forme préférée de réalisation, en relation avec la figure de la planche annexée qui illustre schématiquement un procédé de l'invention.

Sur la figure, un procédé de traitement de fibres végétales naturelles, en vue de leur utilisation pour l'isolation des bâtiments, comprend globalement les étapes successives consistant à :
*) traiter les fibres par une première effilocheuse 1 en vue de leur aération. Cette opération vise plus particulièrement à affiner et à amincir les fibres, et à leur conférer un enchevêtrement idoine pour leur utilisation en tant que matériau isolant. A titre indicatif la dimension des fibres en sortie de cette première effilocheuse sont de l'ordre de 18 mm de long, pour un diamètre de l'ordre compris entre 12 et 20 microns. Par ailleurs, une telle aération des fibres favorise l'application des traitements physico-chimiques suivants.
*) acheminer les fibres, par une première bande transporteuse 2 notamment, vers un tunnel de traitement 3 des fibres par des liquides traitants, tels que 4.
*) traiter les fibres par leur brassage oscillant, ou analogue voire par leur brassage tournant, conjointement à leur mouillage par les liquides traitants 4. Ce traitement est effectué à une température de l'ordre comprise entre 30°C et 60°C pendant une durée comprise entre 2mn et 10mn, successivement à l'intérieur de capacités tournantes respectives, telles que 5, affectées à un traitement respectif. On remarquera que ces capacités sont de préférence successivement alignées, en ayant leur axe géométrique A de rotation sensiblement confondu. Le tunnel de traitement 3 comprend l'un quelconque au moins de postes respectifs de lavage 6, de traitement ignifuge 7, de traitement anti-parasitaire 8, voire aussi de traitement parfumant 9, de traitement imperméabilisant et de traitement de marquage 10 par un traceur, attestant de l'origine du traitement des fibres.
*) extraire les liquides hors des fibres par leur tassage et leur séchage à air chaud. Selon deux variantes possibles, ce tassage est effectué soit par une essoreuse 11, soit et de préférence par une presse à membrane 12. Une deuxième bande transporteuse 13 est placée en sortie du poste de tassage 11 ou 12, pour acheminer les fibres vers un séchoir à air chaud 14.
*) acheminer les fibres en sortie du séchoir 14, par une troisième bande transporteuse 15 notamment, vers un poste de stockage 16, en sortie duquel est disposé une deuxième effilocheuse 17.
*) acheminer les fibres, par une quatrième bande transporteuse 18 notamment, vers un poste 19 de conditionnement des fibres, préférentiellement en balle au moyen d'une presse.

On relèvera qu'à titre indicatif en ce qui concerne les différents traitements physico-chimiques des fibres, le traitement ignifuge est effectué à partir d'une combinaison entre des sels de bore et des sels d'ammonium répartis à moitié, le tout à 12% de la masse sèche, le traitement fongicide est effectué à partir d'acide carbonique, à proportion de 3% de masse sèche, et le traitement éventuel parfumant à partir de parfums, tels que des essences de cèdres et de lavandes, à proportion de 2% à 3% de la masse sèche.

On comprendra aussi que par les dispositions visées par 'invention, le traitement est appliqué en chaîne continue à des masses de fibres à traiter qui circulent successivement d'un poste à l'autre de traitement. A titre indicatif de telles masses ont un poids de l'ordre de 10 kg pour une durée de passage de l'ordre de 6mn à 7mn à l'intérieur de chacune des capacités du tunnel de traitement, pour une durée total de traitement est de l'ordre d'une dizaine à une trentaine de minutes, soit environ 4h pour 300kg de fibres traitées.

On relèvera enfin que le traitement des fibres à travers l'effilocheuse 17 en fin de chaîne de traitement permet de les aérer, pour abaisser la masse volumique du produit isolant obtenu. Grâce à ces dispositions et à titre indicatif, il est possible d'utiliser avec satisfaction, un tel produit isolant à base de fibres végétales traitées, à raison de 3,5 kg à 4 kg au m2 pour 20 cm d'épaisseur.

## Revendications

1. Procédé de traitement de fibres végétales naturelles ou animales ou plumes, en vue notamment d'une utilisation de ces fibres pour l'isolation des bâtiments, du genre de procédé comprenant les étapes successives :
a) d'un premier traitement mécanique des fibres pour leur aération,
b) de lavage des fibres,
c) de traitements physico-chimiques des fibres par des liquides traitants, d'une part avec des sels minéraux ou analogues en vue de leur conférer des qualités ignifuges, et d'autre part avec des acides en vue de leur conférer des qualités anti-parasitaires,
d) d'un deuxième traitement mécanique des fibres pour leur conditionnement en balle,
**caractérisé en ce qu'**il consiste à faire circuler les fibres dans un tunnel (3) de traitement liquide des fibres, à l'intérieur duquel sont aménagés des postes étagés (6-10) de traitement respectif des fibres par un liquide (4) contenant un agent traitant spécifique, chaque poste (6-10) mettant en oeuvre une capacité (5) de réception des fibres et de l'agent traitant correspondant, cette capacité (5) étant montée tournante sur elle-même en vue de l'application du traitement par brassage oscillant et ou rotatif des fibres mouillées par le liquide traitant (4), et étant sélectivement communicante avec la capacité tournante (5) d'un poste voisin pour le transfert des fibres de l'un à l'autre des postes de traitement étagés (6-10) du tunnel de traitement (3),
de telle sorte que les différentes opérations de traitement liquide (4) des fibres soient exécutées par brassage de ces dernières mouillées par le liquide traitant (4), et que le transfert des fibres d'un poste de traitement (6-10) à un autre du tunnel de traitement (3), soit exécuté en continu à l'issu de chacun des traitements, par déversement des fibres de l'une à l'autre des capacités (5).

2. Procédé de traitement de fibres selon la revendication 1, **caractérisé :**
**en ce que** les postes (6-10) de traitement liquide du tunnel de traitement (3) sont l'un quelconque au moins d'un poste de lavage (6), d'un poste de traitement ignifuge (7), d'un poste de traitement anti-parasitaire (8), d'un poste de traitement parfumant (9), d'un poste de traitement imperméabilisant (10), et d'un poste de traitement de marquage par l'incorporation aux fibres d'un agent traceur.

3. Procédé de traitement de fibres selon l'une quelconque des revendications précédentes, **caractérisé :**
**en ce qu'**il comprend les étapes consistant, en sortie du tunnel de traitement (3), à extraire les liquides hors des fibres par une première opération mécanique d'essorage des fibres et une deuxième opération de séchage des fibres à l'air chaud par leur passage à travers un séchoir (14), puis dans une étape suivante à faire circuler les fibres dans une effilocheuse (17) préalablement à leur conditionnement.

4. Procédé de traitement de fibres selon la revendication 3, **caractérisé :**
**en ce que** l'opération d'essorage des fibres est effectuée au moyen d'une essoreuse (11) rotative à vitesse variable en communication sélective avec la capacité tournante (5) du poste terminal (10) du tunnel de traitement (3).

5. Procédé de traitement de fibres selon la revendication 3, **caractérisé :**
**en ce que** l'opération d'essorage des fibres est effectuée au moyen d'une presse à membrane (12), comprenant une cuve de réception des fibres agencée en corps de piston.

6. Procédé de traitement de fibres selon la revendication 3, **caractérisé :**
**en ce qu'**un poste de stockage (16) est interposé entre le séchoir (14) et l'effilocheuse (17), en sortie duquel poste de stockage (16) est disposée cette dernière (17).

7. Procédé de traitement de fibres selon l'une quelconque des revendications précédentes, **caractérisé :**
**en ce que** la capacité (5) de chacun des postes de traitement (6-10) du tunnel de traitement (3) comprenant au moins une bouche d'admission et/ou d'évacuation des fibres, et étant équipée de moyens d'admission et d'évacuation des liquides traitants (4), le procédé comprend les opérations spécifiques consistant, en chacun des postes de traitement (6-10) du tunnel de traitement (3), successivement à :
*) orienter la capacité (5) par pivotement sur elle-même pour recevoir les fibres par déversement à travers la bouche d'admission,
*) faire balancer sur elle-même la capacité (5) pour le brassage des fibres, au moins postérieurement, sinon aussi simultanément à l'introduction des liquides traitants (4),
*) orienter en fin de traitement la capacité (5) par retournement sur elle-même jusqu'à disposition de la bouche d'évacuation au-dessus de la bouche d'admission de la capacité (5) du poste voisin, en vue du déversement des fibres à l'intérieur de cette dernière (5).

8. Procédé de traitement de fibres selon l'une quelconque des revendications précédentes, **caractérisé :**
**en ce que** la durée de traitement des fibres à l'intérieur de chaque poste de traitement (6-10) du tunnel de traitement (3) est de l'ordre compris entre 2mn et 10mn à une température du liquide de traitement (4) de l'ordre compris entre 30°C et 60°C.

9. Procédé de traitement de fibres selon la revendication 6, **caractérisé :**
**en ce que** les acheminements des fibres entre le premier poste de traitement mécanique (1) des fibres pour leur aération vers le tunnel de traitement (3), puis vers le poste de séchage (14), puis vers le poste de stockage (16), puis vers le poste de conditionnement (19), sont respectivement effectués au moyen de tapis transporteurs (2, 13, 15, 18).

10. Procédé de traitement de fibres selon l'une quelconque des revendications précédentes, **caractérisé :**
**en ce qu'**il comprend les étapes successives consistant à :
*) traiter les fibres par une première effilocheuse (1) en vue de leur aération,
*) acheminer les fibres vers un tunnel de traitement (3) des fibres par liquides traitants (4),
*) traiter les fibres par leur brassage conjointement à leur mouillage par les liquides traitants (4), à une température de l'ordre comprise entre 30°C et 60°C pendant une durée comprise entre 2mn et 10mn, successivement à l'intérieur de capacités tournantes (5) respectives, en l'un quelconque au moins de postes respectifs de lavage (6), de traitement ignifuge (7), de traitement anti-parasitaire (8), voire aussi de traitement parfumant (9), de traitement imperméabilisant (10) et de traitement de marquage,
*) extraire les liquides hors des fibres par leur tassage et leur séchage à air chaud,
*) acheminer les fibres vers un poste de stockage (16), en sortie duquel est disposée une deuxième effilocheuse (17),
*) acheminer les fibres vers un poste de conditionnement (19) des fibres.

## Patentansprüche

1. Verarbeitungsprozess von natürlichen pflanzlichen oder tierischen oder Federfasern für deren Nutzung insbesondere für die Gebäudeisolierung. Die Verarbeitung beinhaltet folgende Schritte:
a) Eine erster mechanischer Prozess zur Belüftung der Fasern
b) Reinigung der Fasern
c) Physiochemische Behandlung der Fasern mit pflegenden Flüssigkeiten, einerseits mit mineralischen und analogen Salzen, um die Fasern feuerbeständig zu machen, andererseits mit Säuren, um sie gegen Parasiten resistent zu machen
d) Eine zweiter mechanischer Prozess zur Verpackung der Fasern zu Ballen,
**dadurch gekennzeichnet, dass** die Fasern zur Zirkulierung in einen Tunnel (3) zur Flüssigkeitsbehandlung gebracht werden, in dessen Innerem in mehreren Stufen Stationen (6-10) zur Behandlung der Fasern mit einer Flüssigkeit (4), das ein spezielles Pflegemittel enthält, eingerichtet sind. Jede Station (6-10) hat eine eigene Trommel (5) zur Aufnahme der Fasern und des entsprechenden Pflegemittels. Die Trommel (5) ist drehbar gelagert, so dass eine Behandlung der mit dem Pflegemittel (4) benetzten Fasern durch Vibrations- oder Rotationsmischung stattfindet. Sie steht in selektivem Kontakt mit der Trommel (5) einer benachbarten Station, so dass die Fasern von einer der stufenförmig angeordneten Behandlungsstationen (6-10) des Behandlungstunnels (3) zur nächsten weitergeleitet werden,
dies erfolgt auf die Weise, dass die verschiedenen Schritte der Flüssigkeitsbehandlung (4) der Fasern durch Mischung derselben, die durch das Pflegemittel (4) benetzt wurden, ausgeführt werden, und die Weitergabe der Fasern von einer Behandlungsstation (6-10) des Behandlungstunnels (3) zur nächsten, ausgehend von der jeweiligen Behandlung, durch Übergabe der Fasern von einer Trommel (5) zur nächsten fortlaufend erfolgt.

2. Behandlungsverfahren der Fasern gemäß Anspruch 1:
**dadurch gekennzeichnet, dass** die Behandlungsstationen (6-10) der Flüssigkeitsbehandlung des Behandlungstunnels (3) mindestens eine Waschanlage (6), eine Station zur Herstellung der Feuerresistenz (7), eine Station zur Herstellung der Resistenz gegen Parasiten (8), eine Station zum Hinzufügen von Duftstoffen (9), eine Station zum Imprägnieren (10) sowie eine Station für die Markierung durch die Beimischung eines Tracer-Mittels zu den Fasern enthalten.

3. Verfahren der Faserbehandlung nach einem der vorangegangenen Ansprüche
**dadurch gekennzeichnet, dass** sie folgende Schritte umfasst: Am Ende des Behandlungstunnels (3) wird die Flüssigkeit aus den Fasern durch einen ersten mechanischen Vorgang des Trockenschleuderns der Fasern und einem zweiten Vorgang der Fasertrocknung in warmer Luft, indem sie durch einen Trockner (14) geleitet werden, extrahiert und anschließend werden die Fasern vor ihrer Verpackung in einem Reißer (17) zum Zirkulieren gebracht.

4. Behandlungsverfahren der Fasern nach Anspruch 3
**dadurch gekennzeichnet, dass** der Vorgang der Fasertrocknung mittels einer Rotationsschleuder (11) mit variabler Geschwindigkeit stattfindet, die selektiv mit der drehbaren Trommel (5) der letzten Station (10) des Behandlungstunnels (3) verbunden ist.

5. Behandlungsverfahren der Fasern nach Anspruch 3
**dadurch gekennzeichnet, dass** der Vorgang der Fasertrocknung mittels einer Membranpresse (12) stattfindet, die ein zylindrisches Gefäß zur Aufnahme der ausgerichteten Fasern beinhaltet.

6. Behandlungsverfahren der Fasern nach Anspruch 3
**dadurch gekennzeichnet, dass** ein Behälter (16) zwischen dem Trockner (14) und dem Reißer (17) zwischengeschaltet ist, an dessen Ausgang (16) letzterer (17) aufgestellt wird.

7. Behandlungsverfahren der Fasern nach einem der vorangegangenen Ansprüche
**dadurch gekennzeichnet, dass** die Trommel (5) von jeder Behandlungsstation (6-10) des Behandlungstunnels (3) mindestens über eine Einlass- und Auslassöffnung für die Fasern verfügt und mit Einlass- und Auslasseinrichtungen für die Pflegeflüssigkeiten (4) ausgestattet ist. Das Verfahren beinhaltet folgende spezifische aufeinanderfolgende Vorgänge in jeder Behandlungsstation (6-10) des Behandlungstunnels (3):
*) Drehen der Trommel (5) in die Position, die eine Übergabe der Fasern durch die Einlassöffnung ermöglicht.
*) Die Trommel (5) wird für die Mischung der Fasern zumindest nach, ansonsten gleichzeitig mit dem Einlassen der Pflegeflüssigkeiten (4) ausbalanciert.
*) Orientierung der Trommel (5) am Ende der Behandlung durch Zurückdrehen bis sich die Auslassöffnung über der Einlassöffnung der Trommel (5) der benachbarten Station befindet, um die Fasern in das Innere von letzterer (5) zu übergeben.

8. Behandlungsverfahren der Fasern nach einem der vorangegangenen Ansprüche
**dadurch gekennzeichnet, dass** die Dauer der Faserbehandlung im Innern jeder Behandlungsstation (6-10) des Behandlungstunnels (3) 2-10 Minuten bei einer Temperatur der Behandlungsflüssigkeit (4) zwischen 30°C und 60° beträgt.

9. Behandlungsverfahren der Fasern nach Anspruch 6
**dadurch gekennzeichnet, dass** der Transport der Fasern von der ersten mechanischen Behandlungsstation (1) der Fasern für ihre Belüftung zum Verarbeitungstunnel (3), anschließend zur Trocknungsstation (14), zum Behälter (16), zur Verpackungsstation (19) jeweils per Förderband (2, 13, 15, 18) durchgeführt wird.

10. Behandlungsverfahren der Fasern nach einem der vorangegangenen Ansprüche
**dadurch gekennzeichnet, dass** es die nachstehenden aufeinander folgenden Schritte beinhaltet:
*) Behandlung der Fasern durch einen ersten Reißer (1) zur ihrer Belüftung,
*) Beförderung der Fasern durch einen Tunnel (3), in dem die Fasern mit Pflegeflüssigkeiten (4) behandelt werden,
*) Mischung der Fasern bei gleichzeitiger Benetzung mit den Pflegeflüssigkeiten (4) bei einer Temperatur zwischen 30°C und 60°C innerhalb einer Dauer von 2-10 Minuten, dies jeweils aufeinander folgend im Inneren der jeweiligen drehbaren Trommeln (5), und dies mindestens in einer der jeweiligen Stationen - der Waschanlage (6), der Station zur Herstellung der Feuerresistenz (7), der Station zur Herstellung der Resistenz gegen Parasiten (8), und auch in der Station zum Hinzufügen von Duftstoffen (9), zum Imprägnieren (10) und in der Station zur Markierung,
*) Extrahieren der Flüssigkeit aus den Fasern durch Zusammendrücken und anschließende Trocknung mit warmer Luft,
*) Beförderung der Fasern zu einer Lagerstation (16), an deren Ausgang ein zweiter Reißer aufgestellt wird,
*) Beförderung der Fasern zur Station der Faserverpackung (19).

## Claims

1. A method for the treatment of natural vegetable, animal or feather fibres, for the particular purpose of using these fibres for insulating buildings, this method comprising the following successive stages:
a) a first mechanical treatment of the fibres for their aeration,
b) washing of the fibres,
c) physico-chemical treatment of the fibres with treating liquids, on the one hand with mineral or analogue salts to provide them with fireproof qualities, and on the other hand with acids to provide them with anti-parasitic qualities,
d) a second mechanical treatment of the fibres for packing in bales,
**characterised in that** it consists in circulating the fibres in a fibre liquid treatment tunnel (3) inside which are arranged staged stations (6-10) for the respective treatment of the fibres with a liquid (4) containing a specific treating agent, each station (6-10) having a container (5) for receiving the fibres and the corresponding treating agent, this container (5) being mounted rotarily on the same so that the treatment can be applied by oscillating or rotary mixing of the fibres moistened by the treating liquid (4) and selectively communicating with the rotary container (5) of an adjacent station for transferring the fibres from one to the other of the staged treatment stations (6-10) of the treatment tunnel (3),
so that the different operations for liquid treatment (4) of the fibres are carried out by mixing of the fibres moistened by the treating liquid (4), and so that the transfer of the fibres from one treatment station (6-10) to the other of the treatment tunnel (3) is carried out continuously at the end of each of these treatments by tipping the fibres from one of the capacities (5) to the other.

2. The fibre treatment method according to Claim 1, **characterised:**
**in that** the liquid treatment stations (6-10) of the treatment tunnel (3) comprise any of at least the following: a washing station (6), a fireproof treatment station (7), an anti-parasitic treatment station (8), a perfuming treatment station (9), a waterproofing treatment station (10) and a station for marking treatment by incorporating a tracing agent in the fibres.

3. The fibre treatment method according to any one of the preceding claims,
**characterised:**
**in that** it comprises the stages consisting, at the outlet of the treatment tunnel (3) in extracting the liquids outside the fibres by a first mechanical operation of spin-drying the fibres and a second operation of drying the fibres in hot air as they pass through a dryer (14), followed by a stage in which the fibres are circulated in a frayer (17) before packing.

4. The fibre treatment method according to Claim 3, **characterised:**
**in that** the fibre spin-drying operation is carried out by means of a spin-dryer (11) rotating at a variable speed and in selective communication with the rotary container (5) of the terminal station (10) of the treatment tunnel (3).

5. The fibre treatment method according to Claim 3, **characterised:**
**in that** the fibre spin-drying operation is carried out by means of a membrane press (12) comprising a tank for receiving the fibres, mounted in a piston body.

6. The fibre treatment method according to Claim 3, **characterised:**
**in that** a storage station (16) is inserted between the dryer (14) and the frayer (17) at the outlet of which storage station (16) is arranged the latter (17).

7. The fibre treatment method according to any one of the preceding claims,
**characterised:**
**in that** the container (5) of each of the treatment stations (6-10) of the treatment tunnel (3), comprises at least one fibre inlet and/or discharge mouth and is equipped with means for admitting and discharging the treating liquids (4), and in that the method comprises the specific operations consisting, at each of the treatment stations (6-10) of the treatment tunnel (3), successively in:
*) orientating the container (5) by pivoting on itself to receive the fibres as they are tipped through the inlet mouth,
*) arranging for the container (5) to balance on itself for mixing the fibres, at least afterwards, but otherwise simultaneously to the introduction of the treating liquids (4),
*) orientating the container (5) at the end of treatment by arranging for it to return on itself until the discharge mouth is located above the inlet mouth of the container (5) of the adjacent station so that the fibres can be tipped into the latter (5).

8. The fibre treatment method according to any one of the preceding claims,
**characterised:**
**in that** the duration of the treatment of these fibres inside each treatment station (6-10) of the treatment tunnel (3) is of the order of between 2 mins. and 10 mins. At a temperature of the treatment liquid (4) of the order of between 30°C and 60°C.

9. The fibre treatment method according to Claim 6, **characterised:**
**in that** the fibres are fed between the first station for mechanical treatment (1) of the fibres for their aeration towards the treatment tunnel (3), then towards the drying station (14), then towards the storage station (16), and finally towards the packing station (19) by means of conveyor belts (2, 13, 15, 18) respectively.

10. The fibre treatment method according to any one of the preceding claims,
**characterised:**
**in that** it comprises the successive stages consisting in:
*) treating the fibres by means of a first frayer (1) for their aeration,
*) feeding the fibres to a treatment tunnel (3) for treating the fibres with treating liquids (4),
*) treating the fibres by mixing them then moistening them with the treating liquids (4) at a temperature of between 30° and 60°C for a duration of between 2 mins. and 10 mins. successively inside the respective rotary containers (5), in any one at least of the following respective stations: washing station (6), fireproof treatment station (7), anti-parasitic treatment station (8), even a perfuming station (9), a waterproofing station (10) and a marking station,
*) extracting the liquids outside the fibres by tamping them and drying them in hot air,
*) feeding the fibres to a storage station (16), at the outlet of which is arranged a second frayer (17),
*) feeding the fibres to a fibre packing station (19).
